# EUROPÄISCHE PATENTSCHRIFT

(11) **EP 0 721 894 B1**
(45) Veröffentlichungstag und Bekanntmachung des Hinweises auf die Patenterteilung: **08.10.1997**
(21) Anmeldenummer: 95120319.9
(22) Anmeldetag: 21.12.1995
(51) Int. Cl.: B65D 43/16, B65D 21/04

(54) **Aufnahmebehälter**
Storage container
Récipient de stockage

(30) Priorität: 13.01.1995 DE 19500825
(43) Veröffentlichungstag der Anmeldung: 17.07.1996
(73) Patentinhaber: Festo Tooltechnic KG, 73728 Esslingen (DE)
(72) Erfinder: Pauser, Herbert, D-64287 Darmstadt (DE)
(74) Vertreter: Abel, Martin, Dipl.-Ing.

(56) Entgegenhaltungen:
- EP-A- 0 356 322
- EP-A- 0 555 533
- DE-U- 9 408 377
- FR-A- 2 681 048
- GB-A- 2 259 906
- US-A- 3 147 882

## Beschreibung

Die Erfindung betrifft einen Aufnahmebehälter, geeignet zur Verwendung als Bestandteil eines Einsatzsystems für zur Aufbewahrung von Gegenständen dienende Behälter, mit einem Boden und mit einer ausgehend von dem Boden hochragenden seitlichen Begrenzungswand, die am oberen Rand eine Bestückungs- und Entnahmeöffnung umgrenzt, wobei die seitliche Begrenzungswand im Bereich des oberen Randes innen derart abgestuft ist, daß eine dem Boden des Aufnahmebehälters abgewandte Schulter vorliegt und wobei an der Schulter mindestens eine zu einer Verankerungsvertiefung gehörende Einstecköffnung für wenigstens ein Zusatzteil vorgesehen ist.

Aufnahmebehälter dieser Art gehen z.B. aus der FR-A-2 681 048 hervor. Es handelt sich dort um kastenförmige Kunststoffbehälter mit oben liegender Öffnung, wobei die Innenfläche im Bereich der Öffnung abgestuft ist, so daß sich dem Boden abgewandte Schultern ergeben. Auf diese Schultern läßt sich bei Bedarf ein zum Verschließen des Behälters dienender Deckel auflegen. Zum Fixieren des Deckels dienen an der Deckelunterseite angebrachte Vorsprünge, die in Einstecköffnungen im Bereich der Schultern eingreifen können.

Die Anbringung eines Deckels kann zwar ein Herausfallen von in dem betreffenden Aufnahmebehälter befindlichen Gegenständen verhindern. Häufig besteht allerdings auch Bedarf für eine übersichtliche Kennzeichnung des Behälterinhaltes, wobei im Falle der bekannten Aufnahmebehälter nur die Außenflächen der seitlichen Begrenzungswände zum Anbringen von Beschriftungen geeignet sind. Dort angebrachte Beschriftungen sind jedoch nicht gut sichtbar, was die Handhabung der Aufnahmebehälter erschwert.

Es die Aufgabe der vorliegenden Erfindung, einen Aufnahmebehälter der eingangs genannten Art zu schaffen, dessen Handhabung vereinfacht ist.

Zur Lösung dieser Aufgabe ist vorgesehen, daß die Schulter eine ringsumlaufende Schulter ist, und daß der der Bestückungs- und Entnahmeöffnung zugeordnete Endabschnitt der seitlichen Begrenzungswand von einem umlaufenden Band gebildet ist, das den sich anschließenden Wandabschnitt der seitlichen Begrenzungswand mit radialem Abstand außen in Höhenrichtung überlappt, wobei in dem sich ergebenden Zwischenraum den Zusammenhalt der Wandabschnitte gewährleistende und mit Abstand zueinander angeordnete Verbindungsstege vorgesehen sind und wobei die obere Abschlußkante des besagten sich anschließenden Wandabschnittes die umlaufende Schulter und der Zwischenraum die mindestens eine Verankerungsvertiefung bilden.

Auf diese Weise verfügt der Aufnahmebehälter über eine konstruktiv leicht zu verwirklichende Maßnahme, die das Anbringen von einem oder mehreren Zusatzteilen ermöglicht, die den Gebrauch des Aufnahmebehälters erleichtern. Die ringsumlaufende Schulter ermöglicht eine bedarfsgemäße Positionierung der zur Anbringung eines Zusatzteils erforderlichen Einstecköffnung. Zusatzteile können bei Bedarf so angebracht werden, daß sie nicht nach außen vorstehen und zusätzlichen Platz beanspruchen. Beispielsweise kann ein von einem Beschriftungsschild gebildetes Zusatzteil angebracht werden, das sich im Bereich der Bestückungs- und Entnahmeöffnung befindet, so daß sich die Aufschrift auch dann noch gut entziffern läßt, wenn der betreffende Aufnahmebehälter als Bestandteil eines Einsatzsystems in einem größeren Behälter untergebracht ist. Zusätzlich wäre denkbar, einen Verschlußdeckel als Zusatzteil vorzusehen, der sich in einer Verankerungsvertiefung fixieren läßt.

Vorteilhafte Weiterbildungen der Erfindung gehen aus den Unteransprüchen hervor.

Ein jeweiliges Zusatzteil läßt sich zweckmäßigerweise verrastend in die Verankerungsvertiefung einstecken, wobei es sich zweckmäßigerweise um eine lösbare Rastverbindung handelt.

Bei einer bevorzugten Bauform ermöglicht die Schulter eine flexible vertikale Stapelung mehrerer Aufnahmebehälter. In einer ersten Relativposition lassen sich die Aufnahmebehälter vertikal ineinander eingreifend stapeln, wobei ein jeweils oberer Aufnahmebehälter in die Aufbewahrungskammer des darunterliegenden Aufnahmebehälters eingreift und dabei durch den von dessen Schulter umgrenzten Bereich hindurchragt. In einer bezüglich dieser ersten Relativposition um die Hochachse zueinander verdrehten zweiten Relativposition greift ein jeweiliger oberer Aufnahmebehälter nicht durch den Schulterbereich des darunterliegenden Aufnahmebehälters hindurch, sondern steht oben auf dieser Schulter auf. Dies ermöglicht eine Stapelung auch dann, wenn die Aufnahmebehälter beladen sind. Die entsprechende Ausgestaltung und Verwendung der Schulter ist auch dann in vorteilhafter Weise möglich, wenn keine Verankerungsvertiefung oder Einstecköffnung für ein Zusatzteil vorhanden ist.

Der Aufnahmebehälter kann in zweckmäßiger Ausgestaltung Bestandteil eines in das Unterteil eines zur Aufbewahrung von Gegenständen dienenden Behälters einlegbaren Einsatzes sein, der sich zumindest aus einem mit wenigstens einem Traggriff versehenen Tablar und einer abnehmbar nebeneinander auf dem Tablar abgestellten Mehrfachanordnung von Aufnahmebehältern zusammensetzt. Dies ermöglicht eine einfache gleichzeitige Handhabung mehrerer Aufnahmebehälter, wobei insbesondere auch das Entladen und Entleeren des die Einsätze aufnehmenden Behälters erleichtert wird.

Nachfolgend wird die Erfindung anhand der beiliegenden Zeichnung näher erläutert. In dieser zeigen:
- Fig. 1: einen zur Aufbewahrung von Gegenständen geeigneten Behälter mit freiliegender Zugriffsöffnung, ein in den Behälter einlegbares Tablar, das als Träger für eine Unterteilungseinrichtung zur Bildung von Aufbewahrungskammern fungiert, sowie zwei Ausgestaltungsvarianten einer solchen Unterteilungseinrichtung, die einmal aus einer Gitterstruktur besteht und sich das andere Mal aus einer Mehrfachanordnung von kleineren Aufnahmebehältern zusammensetzt, von denen lediglich einer vergrößert dargestellt ist,
- Fig. 2: den Behälter aus Fig. 1 im geschlossenen Zustand und mit zwei übereinanderliegenden Einsätzen bestückt, die sich jeweils aus einem Tablar und darauf abgestellten Unterteilungseinrichtungen zusammensetzen, im Querschnitt,
- Fig. 3: den Behälter aus Fig. 2 bei geöffnetem Deckel, wobei lediglich ein Einsatz vorhanden ist, der doppelt so hoch ist wie die einzelnen Einsätze aus Fig. 2,
- Fig. 4: einen geöffneten Behälter, wobei ein mit einer Hakenanordnung ausgestatteter Einsatz außenliegend am Rand der seitlichen Begrenzungswand des Unterteils des Behälters eingehängt ist,
- Fig. 5 und 6: zwei identisch ausgebildete höhere Behälter in Seitenansicht, die jeweils mit mehreren Einsätzen unterschiedlicher Höhe bestückt sind,
- Fig. 7: eine Draufsicht auf einen aus einem Tablar und einer Mehrfachanordnung von Aufnahmebehältern bestehenden Einsatz,
- Fig. 8: eine Variante zur Bestückung der Nutzfläche des Tablars mit Aufnahmebehältern unterschiedlicher Grundrisse,
- Fig. 9: in Einzeldarstellung eine optional an der Innenseite der rückwärtigen Behälter-Seitenwand zur Versteifung angeordnete Profilleiste, die mit hakenartigen Halteelementen zum Einhängen von Gegenständen ausgestattet ist,
- Fig. 10: die Profilleiste aus Fig. 9 in der Anwendung zum Halten eines eingehängten Aufnahmebehälters,
- Fig. 11: eine Seitenansicht einer bevorzugten Bauform eines Aufnahmebehälters, der auf einem Tablar der in Fig.11 gezeigten Art abstellbar ist,
- Fig. 12: den Aufnahmebehälter aus Fig. 1 in Draufsicht mit Blickrichtung gemäß Pfeil XII,
- Fig. 13 und 14: zwei Aufnahmebehälter der in Fig. 1, 11 und 12 gezeigten Art im aufeinandergestapelten Zustand in unterschiedlichen Relativpositionen,
- Fig. 15: den Aufnahmebehälter aus Fig. 1, 11 und 12 zusammen mit zwei alternativen Bauformen von Zusatzteilen, die in Verankerungsvertiefungen des Aufnahmebehälters einsteckbar sind,
- Fig. 16: den Aufnahmebehälter aus Fig. 15 mit einem Beschriftungsschild als Zusatzteil bestückt und
- Fig. 17: den Aufnahmebehälter aus Fig. 15 mit einem verschwenkbaren Verschlußdeckel als Zusatzteil bestückt.

Aus den Figuren geht, in unterschiedlichen Varianten, ein Einsatzsystem hervor, das einen oder mehrere Einsätze 1 aufweist, die entnehmbar in einen Behälter 2 einsetzbar sind. Ein jeweiliger Einsatz 1 umfaßt ein Tablar 3 und eine abnehmbar auf dem Tablar 3 anordenbare Unterteilungseinrichtung 4 unterschiedlicher Bauformen.

Eine bevorzugte Bauform der Unterteilungseinrichtung 4, 4' setzt sich aus einer Mehrfachanordnung von Aufnahmebehältern 5 zusammen, die einzeln nebeneinander auf dem Tablar abstellbar sind. Diese Aufnahmebehälter 5 können auch für sich allein unabhängig von einem Einsatz 1 zur Aufbewahrung von Gegenständen verwendet werden.

Eine Unterteilungseinrichtung 4, 4'' anderer Bauart (Fig. 1) besteht aus einer zusammenhängenden Gitterstruktur 6, die auf dem Tablar 3 absetzbar ist und eine Facheinteilung aufweist.

Der oder die Einsätze 1 sind grundsätzlich so ausgelegt, daß sie in gleichartigen Behältern unterschiedlicher Höhe verwendbar sind, wobei die Möglichkeit zu einer vertikalen Stapelung besteht, wobei die Einsätze unterschiedliche Höhe aufweisen können. Flexibilität besteht auch hinsichtlich der Unterteilungseinrichtung 4, deren Einteilung veränderlich ist, wobei unterschiedliche Einsätze mit Unterteilungseinrichtungen verschiedener Einteilungen ausgestattet sein können.

Der beispielsgemäße Typ von Behälter 2 verfügt über ein kasten- oder schalenförmiges Unterteil 7 mit rechteckigem Grundriß. Das Unterteil 7 hat eine rechteckig konturierte Bodenwand 8 und vier seitliche, hochragende Begrenzungswände 12. Deren Rand 15 begrenzt eine Zugriffsöffnung 13, der ein Deckel 14 zugeordnet ist. Damit läßt sich die Zugriffsöffnung 13 nach Bedarf offenhalten oder verschließen.

Der Deckel 14 ist zweckmäßigerweise ein Schwenkdeckel. Er ist beim Ausführungsbeispiel am Rand der Rückwand 12' des Unterteils 7 verschwenkbar gelagert. Die Fig. 1 zeigt ihn in der hochgeschwenkten Offenstellung, die einen Zugriff in den Innenraum 16 des Unterteils 7 von außen her ermöglicht. Die Fig. 2 zeigt ihn in der auf den Rand 15 heruntergeklappten Schließstellung, in der der Innenraum 16 ringsum verschlossen ist.

An der Vorderwand 12'' des Unterteils 7 sowie an der Vorderseite des Deckels 14 angeordnete Verschlußglieder 17 ermöglichen ein lösbares Verriegeln des Deckels 4 in der Schließstellung. Außerdem ermöglichen die Verschlußglieder 17 ein Verriegeln mehrerer aufeinandergestapelter Behälter 2, wie es im einzelnen in der EP 0 555 533 B1 beschrieben ist, so daß an dieser Stelle nicht näher darauf eingegangen werden muß.

Außen an dem Deckel 14 ist ein insbesondere verschwenkbarer Handgriff 18 angeordnet, mit dessen Hilfe sich der geschlossene Behälter 2 leicht transportieren läßt.

Der Innenraum 16 des Unterteils 7 sowie ein sich gegebenenfalls anschließender Innenraum 16' des in Schließstellung befindlichen Deckels 14 bilden zusammen einen Aufnahmeraum 22 für einen oder mehrere Einsätze 1. Die Anzahl der in dem Aufnahmeraum 22 unterzubringenden Einsätze 1 hängt von der Höhe des Aufnahmeraumes 22 und der Höhe der Einsätze 1 ab. Hier sind variable Abmessungen möglich. Sofern mehrere Einsätze 1 gleichzeitig im Aufnahmeraum 22 eines Behälters 2 untergebracht sind, nehmen diese eine Stapelstellung ein, wie sie aus Fig. 2, 5 und 6 hervorgeht. Die Einsätze 1 sind hier in Höhenrichtung aufeinandergeschichtet. Einem Vergleich der Fig. 5 und 6 ist zu entnehmen, daß ein und derselbe Behälter 2 wahlweise mit Einsätzen 1 unterschiedlicher Höhe und unterschiedlicher Stapelreihenfolge bestückbar ist. Die Bestückung hängt vom einzelnen Bedarf ab. Der Anwender kann eine Mehrzahl von Reserve-Einsätzen bereithalten, so daß er den Behälter 2 nach Bedarf mit unterschiedlichen Einsätzen bestücken kann und sehr flexibel ist.

Ein Vergleich der Fig. 2 und 3 macht deutlich, daß ein und derselbe Behälter 2 beispielsweise mit zwei übereinandergestapelten Einsätzen 1 (Fig. 2) oder mit lediglich einem einzigen Einsatz 1, der die doppelte Höhe als ein jeweiliger der vorerwähnten Einsätze aufweist (Fig. 3), bestückbar ist.

Zu jedem Einsatz 1 gehört beim Ausführungsbeispiel ein tablettförmig ausgebildetes Tablar 3. Sein Grundriß ist an denjenigen des Aufnahmeraumes 22 angepaßt, so daß es sich von oben her in das Unterteil 7 einlegen läßt, wobei im eingelegten Zustand seitlich zwischen dem Tablar 3 und den seitlichen Begrenzungswänden 12 des Unterteils 7 ein nur geringer Spielraum vorliegt, so daß das eingelegte Tablar 3 in Querrichtung fixiert und am Verrutschen gehindert wird. Aus platzökonomischen Gründen wird man danach trachten, die Grundfläche des Tablars 3 weitestmöglich an diejenige des Innenraumes 16 anzunähern.

Das beispielsgemäße Tablar 3 verfügt über einen plattenartigen Boden 23 mit Rechteckkontur und vorzugsweise umlaufendem hochragendem Begrenzungsrand 24. Dieser Begrenzungsrand 24 begrenzt die Nutzstellfläche 25 des Tablars 3.

Zur leichten Handhabung verfügt das Tablar 3 über mehrere Traggriffe 26. Vorliegend sind zwei Traggriffe 26 vorhanden, die sich im Bereich zweier sich diametral gegenüberliegender Abschnitte des Begrenzungsrandes 24 befinden. Sie sind zweckmäßigerweise an den schmalseitigen Seitenrändern des Tablars angeordnet, wobei sie nach oben ragen und den Begrenzungsrand 24 nach oben überragen.

Beim Ausführungsbeispiel sind die Traggriffe 26 an der Außenfläche der schmalseitig angeordneten Abschnitte des Begrenzungsrandes 24 angeordnet. Sie befinden sich also außerhalb der Nutzstellfläche 25. In Seitenansicht gemäß Fig. 2 und 3 gesehen haben sie beispielsgemäß eine im wesentlichen U-förmige Gestaltung, wobei die U-Öffnung nach unten weist. Der Innenraum des U erweitert sich zur U-Öffnung hin. Auf diese Weise greifen bei in Stapelstellung befindlichen Tablaren 3 jeweils unmittelbar aufeinanderstehende Tablare 3 mit ihren Traggriffen 26 formschlüssig in Höhenrichtung ineinander. Der oberhalb der Abschlußkante des Begrenzungsrandes 24 verlaufende Tragsteg 27 des Traggriffes 26 eines jeweiligen unteren Tablars 3 taucht zumindest teilweise in die U-Öffnung des Traggriffes 26 des darüberliegenden Tablars 3 ein. Das jeweilige obere Tablar 3 kann hierbei mit seinem Boden 23 auf der nach oben weisenden Abschlußkante 29 des Begrenzungsrandes 24 des darunterliegenden Tablars 3 aufsitzen. Der Begrenzungsrand 24 hat insbesondere die Form einer umlaufenden Bande.

Bevorzugt ist das Tablar 3 ein einstückiges Kunststoffteil, das in einem Gießverfahren hergestellt wird.

Die auf dem Tablar angeordnete Unterteilungseinrichtung 4 bildet eine Mehrzahl von Aufbewahrungskammern 28, die in einer zu dem Boden 23 des zugeordneten Tablars parallelen Ebene verteilt nebeneinander angeordnet sind. In Höhenrichtung ausgerichtete Trennwände 32 sorgen für eine räumliche Trennung zwischen den einzelnen Aufbewahrungskammern 28.

Im Falle der als Gitterstruktur ausgebildeten Unterteilungseinrichtung 4'' sind die Trennwände 32 von den einzelnen, zwischen jeweils zwei Gitterknoten verlaufenden Gitterelementen gebildet. Es handelt sich vorliegend um ein Kreuzgitter mit rechtwinkeliger Anordnung der Gitter-Längselemente 33 und der Gitter-Querelemente 34. Dadurch ergeben sich quadratisch oder rechteckig konturierte bodenlose Fächer, die bei auf dem Tablar 3 angeordneter Gebrauchsstellung vom Boden 23 des Tablars unten abgedeckt werden, so daß sich die Aufbewahrungskammern 28 ergeben. Die randseitigen Abschlußwände der Aufbewahrungskammern 28 werden zweckmäßigerweise von dem umlaufenden Begrenzungsrand 24 gebildet, der im Zusammenwirken mit den Stirnseiten der Gitter-Längs- und -Querelemente 33, 34 für eine Lagefixierung der Unterteilungseinrichtung 4'' sorgt.

Im Falle der sich aus einer Mehrfachanordnung von Aufnahmebehältern 5 zusammensetzenden Unterteilungseinrichtung 4' sind die Aufbewahrungskammern 28 von den Innenräumen der Aufnahmebehälter 5 gebildet, deren seitliche Begrenzungswände 35 die Trennwände 32 bilden. Durch die Mehrfachanordnung der Aufnahmebehälter 5 ergibt sich dabei, daß benachbarte Aufbewahrungskammern 28 jeweils durch zwei Trennwände voneinander abgeteilt sind.

Es ist möglich, eine jeweilige Aufbewahrungskammer 28 durch eine in den Innenraum des betreffenden Aufnahmebehälters 5 eingesetzte Zwischenwand nochmals ein- oder mehrfach zu unterteilen.

Die beispielsgemäßen Aufnahmebehälter 5 verfügen über einen rechteckigen Grundriß (Fig. 7 und 12) mit unterschiedlichen Seitenlängen. Dem rechteckig konturierten Boden 36 liegt oben eine Bestückungs- und Entnahmeöffnung 37 gegenüber, über die die aufzubewahrenden Gegenstände eingelegt oder eingefüllt bzw. entnommen werden. Die Aufbewahrungskammern 28 eignen sich, je nach Gestaltgebung, zur Aufbewahrung unterschiedlichster Gegenstände, seien es einzelne größere Gegenstände wie transportable Bearbeitungsmaschinen oder Schüttgut wie Schrauben, Nägel, Dübel od.dgl.

Wie aus Fig. 7 ersichtlich, können sämtliche auf einem Tablar 3 abgesetzten Aufnahmebehälter 5 identisch ausgebildet sein oder zumindest die gleiche Grundfläche besitzen. Sofern bei einem jeweiligen Einsatz 1 gleichzeitig Aufnahmebehälter 5 mit unterschiedlichen Grundflächen vorhanden sind (Fig. 8), kommen zweckmäßigerweise nur solche Aufnahmebehälter 5 zum Einsatz, die sich in ihren Längen- und/oder Breitenabmessungen um ein ganzzahliges Vielfaches voneinander unterscheiden. Man hat zweckmäßigerweise eine Basisgröße für die Aufnahmebehälter 5, die vorliegend bei den in Fig. 7 abgebildeten Aufnahmebehältern 5 auftritt, wobei eine gewisse Basislänge und eine gewisse Basisbreite vorliegt. Im Falle des modifizierten Einsatzes gemäß Fig. 8 ist eine erste Reihe 38 derartiger Basisgrößen vorhanden. Eine parallel dazu verlaufende weitere Reihe 38' enthält lediglich einen Aufnahmebehälter 5 mit der Basisbreite und einem ganzzahligen Vielfachen der Basislänge, wobei hier die fünffache Basislänge vorliegt.

Zwischen diesen beiden Reihen 38, 38' befindet sich ein Aufnahmebehälter 5' mit einem mehrfachen ganzzahligen Vielfachen von sowohl der Basisbreite als auch der Basislänge, und zwar hier dem jeweils Zweifachen. Der verbleibende Raum ist ausgefüllt mit drei weiteren Aufnahmebehältern, wovon der erste die Basislänge und die Basisbreite aufweist. Der zweite und der dritte Aufnahmebehälter haben jeweils die Basisbreite, im einen Falle jedoch die doppelte Basislänge und im anderen Falle die dreifache Basislänge.

Ersichtlich sind hier vielfältige Variationsmöglichkeiten denkbar, bei denen stets die rechteckige Nutzstellfläche vollständig ausgenutzt wird.

Möglich sind auch Aufnahmebehälter 5, die speziell an den aufzunehmenden Gegenstand angepaßt sind. Die Aufnahmebehälter 5 können beispielsweise eine L-Form, eine T-Form oder eine H-Form haben.

Es empfiehlt sich, die Höhe des Begrenzungsrandes 24 so zu wählen, daß dieser von der darauf abgestellten Unterteilungseinrichtung 4 bzw. deren einzelnen Elementen oben überragt wird. Dadurch kann ein jeweiliges oberes Tablar 3 auf der darunter angeordneten Unterteilungseinrichtung 4 aufsitzen, wobei sein Boden 23 als Abdeckung für die darunterliegenden Aufbewahrungskammern 28 fungiert. Die Unterteilungseinrichtung 4 wird so vertikal fixiert und ein Herausfallen von Gegenständen wird verhindert. Ferner läßt sich die Unterteilungseinrichtung 4 an dem überstehenden Abschnitt leicht ergreifen und herausheben.

Allerdings ist es durchaus möglich, einem oder mehreren Einsätzen 1 eine eigene Abdeckung zuzuordnen. Eine solche Ausgestaltung geht aus Fig. 3 hervor. Hier ist an dem Tablar 3 des betreffenden Einsatzes 1 eine vorzugsweise plattenförmige Schwenkabdeckung 42 angebracht. Sie ist an einem der vier Abschnitte des Begrenzungsrandes 24 verschwenkbar gelagert, so daß sie sich gemäß Doppelpfeil 41 zwischen einer die Nutzstellfläche 25 überdeckenden Schließstellung und einer in Fig.3 abgebildeten hochgeklappten Offenstellung verschwenken läßt.

Die Schwenklagerung der Schwenkabdeckung 42 erfolgt an einer Hakenanordnung 43, die im Bereich der Längskante des betreffenden Abschnittes des Begrenzungsrandes 24 angeformt ist, und in die die Schwenkabdeckung 42 mit einer Lagerachse 44 zweckmäßigerweise eingerastet ist. Die Hakenanordnung 43 befindet sich zweckmäßigerweise an einem längsseitigen Abschnitt des Begrenzungsrandes 24.

Unabhängig davon, ob eine Schwenkabdeckung vorhanden ist oder nicht, läßt sich die Hakenanordnung 43 dazu benutzen, den betreffenden Einsatz an den Rand der seitlichen Begrenzungswand 12 des Unterteils 7 einzuhängen, wie es in Fig. 4 gezeigt ist. In eingehängter Position befindet sich das die Unterteilungseinrichtung 4 tragende Tablar 3 außerhalb des Unterteils 7, wobei es sich vorliegend an die Vorderwand 12'' anhängen läßt. Auf diese Weise wird ein im Unterteil 7 befindlicher untenliegender Einsatz 44 zugänglich gemacht, ohne den herausgehobenen Einsatz 45 auf dem Boden abstellen zu müssen.

Um die im Behälter 2 angeordneten Einsätze 1 in Höhenrichtung zu fixieren, kann an der Innenfläche des Deckels 14 eine Weichmaterialschicht 46 angebracht sein (Fig. 2). Sie ist z.B. angeklebt. Bei in Schließstellung befindlichem Deckel 14 liegt sie auf dem oberen Einsatz 1 auf und übt einen leichten Druck aus. Vorzugsweise besteht sie aus einem Schaumstoffmaterial. Verfügt der obere Einsatz nicht über eine Abdeckung, bewirkt die Weichmaterialschicht 46 überdies ein Abdecken bzw. Verschließen der nach oben offenen Aufbewahrungskammern 28.

Eine Fixierung der im Behälter 2 enthaltenen Einsätze 1 in Höhenrichtung kann auch dadurch erzielt werden, daß am Deckel 14 Fixiermittel 47 vorhanden sind, die mit dem einzigen oder obenliegenden Tablar 3 zusammenarbeiten. Beim Ausführungsbeispiel sind solche als Fixiernasen ausgebildeten Fixiermittel 47 vorhanden, die mit den Traggriffen 26 zusammenwirken. Wie aus Fig. 2 und 3 ersichtlich, verfügen die Tragstege 27 der Traggriffe 26 über eine oder mehrere, nach unten hin gerichtete Vertiefungen 48, in die die Fixiernasen 47 eintauchen und durch Kooperation mit dem Grund der Vertiefungen 48 dafür sorgen, daß die vorhandenen Tablare 3 nicht von der Bodenwand 8 des Behälters 2 abheben können.

Die Fixiermittel 47 befinden sich beim Ausführungsbeispiel im Bereich des schmalseitigen Randes des Deckels 14 (Fig. 1) und haben eine laschenartige Gestalt. Indem sie den seitlich umlaufenden Rand des Deckels 14 mit der oberen Deckelwand verbinden, bewirken sie gleichzeitig eine Aussteifung des Deckels 14.

Ein weiterer Bestandteil des Einsatzsystems kann eine in Fig. 9 und 10 abgebildete Profilleiste 52 sein, die in einer Weiterbildung des Behälters 2 innen an einer seitlichen Behälterwand 12 im Bereich des Randes 15 angeordnet ist. Eine derartige Anbringung ist in Fig. 1 strichpunktiert angedeutet. Die Profilleiste 52 erstreckt sich hier zweckmäßigerweise über die gesamte Länge der Rückwand 12', an der sie angeklebt oder auf sonstige Weise befestigt ist. Speziell bei Behältern 2 mit einem höheren Unterteil 7 empfiehlt sich eine solche Profilleiste 52 zur Aussteifung der Rückwand 12', an der der Deckel 14 schwenkgelagert ist. Befindet sich der Deckel 14 in der Offenstellung, so stützt er sich mit seinem in der Nähe der Schwenkachse 53 verlaufenden Rückseite 54 am Rand 15 der Rückwand 12' ab (Fig. 3). Die Profilleiste 52 verhindert dabei ein Verbiegen der Rückwand 12', selbst wenn diese eine sehr geringe Wandstärke aufweist.

Die Profilleiste 52 hat darüber hinaus eine aus Fig. 9 und 10 ersichtliche Halterungsfunktion. Sie verfügt über mindestens eine und vorzugsweise mehrere längsverlaufende Längsnuten 55, die mit Hinterschneidungen versehen sind und Verankerungsnuten bilden. In mindestens eine dieser Längsnuten 55 können hakenartige Halteelemente 56 eingehängt werden. Die Fig. 9 zeigt derartige, als Universalhaken ausgebildete Halteelemente 56, die es ermöglichen, einen beliebigen Gegenstand zumindest vorübergehend einzuhängen. Beispielsweise läßt sich, wie die Fig. 10 illustriert, ein Aufnahmebehälter 5 anhängen, der aus einem Einsatz 1 entnommen wurde. Denkbar wäre ferner das Anhängen einer z.B. mappenartigen Tasche, in der sich Informationsmaterial befinden kann, das sich auf die mit dem Behälter 2 zu transportierenden Gegenstände bezieht, beispielsweise eine Bedienungsanleitung.

Die hakenartigen Halteelemente 56 können auch unmittelbarer Bestandteil desjenigen Gegenstandes sein, der an die Profilleiste angehängt werden soll.

Insbesondere unter Bezugnahme auf die Fig. 11 bis 17 werden nachfolgend weitere vorteilhafte Details des bereits erwähnten Aufnahmebehälters 5 erläutert. Dieser Aufnahmebehälter 5 läßt sich ohne weiteres auch unabhängig von einem Behälter 2 oder Tablar 3 verwenden, wobei sein Aufbau eine Mehrzahl von Besonderheiten aufweist, die seine Anwendung sehr universell gestalten können.

Zunächst ist vorgesehen, daß sich der Aufnahmebehälter 5 ausgehend von der Bestückungs- und Entnahmeöffnung 37 hin zum Boden 36 verjüngt. Die Grundfläche des Bodens 36 stellt den Bereich geringsten Querschnitts dar, von wo aus sich eine Querschnittserweiterung in Richtung zu der Bestückungs- und Entnahmeöffnung 37 einstellt. Dabei verbreitern sich sowohl die schmalseitigen (35') als auch die längsseitigen (35'') seitlichen Begrenzungswände (35). Es kann sich um eine ungleichmäßige, z.B. eine abgestufte Verjüngung handeln.

Im Bereich des die Bestückungs- und Entnahmeöffnung 37 begrenzenden oberen Randes ist die umlaufende seitliche Begrenzungwand 35 zweckmäßigerweise zumindest an der Innenfläche mit einer Abstufung 57 versehen. Diese bildet eine vom Boden 36 weg nach oben weisende Schulter 58. Bevorzugt handelt es sich um eine sich sowohl über die Schmalseiten 35' als auch über die Längsseiten 35'' erstreckende ringsumlaufende Abstufung 57 bzw. Schulter 58.

Der Grundriß des Aufnahmebehälters 5 im Bereich des Bodens 36 ist auf den Grundriß im Bereich der umlaufenden Schulter 58 folgendermaßen abgestimmt: Die Seitenlänge der Längsseite 35'' im Bereich des Bodens 36 entspricht zumindest in etwa dem Abstand zwischen den sich gegenüberliegenden Schulterabschnitten 58' der Längsseiten 35''. Mit anderen Worten, die in Querrichtung gemessene lichte Weite a zwischen den sich gegenüberliegenden Abschnitten des sich nach oben an die Schulter 58 anschließenden Endabschnittes 62 der seitlichen Begrenzungswand 35 entspricht etwa der in Längsrichtung gemessenen Außenabmessung b des Aufnahmebehälters 5 im Bereich des Bodens 36. Dabei ist die Außenabmessung b zweckmäßigerweise etwas geringer als die besagte lichte Weite a. Aus dieser Ausgestaltung resultieren besondere Vorteile hinsichtlich der Stapelbarkeit mehrerer Aufnahmebehälter 5, welche in den Fig. 13 und 14 verdeutlicht sind.

Befinden sich zwei mit nach oben weisender Bestückungs- und Entnahmeöffnung 37 übereinander angeordnete Aufnahmebehälter 5, 63; 5, 64 in der aus Fig.13 ersichtlichen Relativposition, ist eine Stapelung möglich, in der die Aufnahmebehälter 63, 64 vertikal tief ineinander eingreifen. Der Boden 36 des oberen Aufnahmebehälters 64 befindet sich im Innern der Aufbewahrungskammer 28 des darunterliegenden Aufnahmebehälters 64 unterhalb der Schulter 58 in der Nähe des Bodens des unteren Aufnahmebehälters 64 oder auf diesem Boden aufstehend. Bei dieser Anordnung sind die gestapelten Aufnahmebehälter 5, 63, 64 bezüglich ihrer Hochachse 65 identisch ausgerichtet, die Längs- und Schmalseiten 35', 35'' sind einander unmittelbar zugeordnet. In dieser ersten Relativposition lassen sich leere Aufnahmebehälter 5 bei Nichtgebrauch im leeren Zustand platzsparend aufbewahren.

Die Fig. 14 zeigt eine zweite Relativposition zweier aufeinanderstehender Aufnahmebehälter 5, 63, 5, 64. Sie unterscheidet sich von der ersten Relativposition dadurch, daß die beiden Aufnahmebehälter 63, 64 um 90° um die Hochachse 65 verdreht sind, so daß die Längsseiten 35'' des oberen Aufnahmebehälters 64 den Schmalseiten 35' des unteren Aufnahmebehälters 63 zugeordnet sind und umgekehrt. Auf Grund der oben erläuterten Querschnittsabstimmung kann hierbei der jeweils obere Aufnahmebehälter 64 bodenseitig auf den sich gegenüberliegenden Schulterabschnitten 58' des untenliegenden Aufnahmebehälters 63 abgestellt werden. Der obere Aufnahmebehälter 64 taucht also nicht durch den von der Schulter 58 umgrenzten Bereich des unteren Aufnahmebehälters 63 hindurch. Dies ermöglicht ein Stapeln von Aufnahmebehältern 5 auch dann, wenn diese mit Gegenständen befüllt sind.

Der beispielsgemäße Aufnahmebehälter 5 verfügt alternativ oder zusätzlich über die Anbringungsmöglichkeit eines oder mehrerer Zusatzteile 66, 67 (Fig. 15, 16 und 17). Zu diesem Zweck ist der Aufnahmebehälter 5 im Bereich seines die Bestückungs- und Entnahmeöffnung 37 begrenzenden oberen Randes mit wenigstens einer nach oben offenen Verankerungsvertiefung 68 ausgestattet. Das anzubringende Zusatzteil 66, 67 läßt sich durch Steckmontage in dieser Verankerungsvertiefung 68 fixieren. In bevorzugter Ausgestaltung ist die Verankerungsvertiefung 68 bei dem Aufnahmebehälter 5 der Fig. 11 bis 17 in die Schulter 58 integriert. Ihre das Einstecken des Zusatzteils 66, 67 ermöglichende Einstecköffnung 72 ist an der umlaufenden Schulter 58 vorgesehen.

Im konkreten Fall des Ausführungsbeispiels ist der schon erwähnte obere Endabschnitt 62 der seitlichen Begrenzungswand 35 von einem umlaufenden Band 73 gebildet, das den sich nach unten an die Schulter 58 anschließenden Wandabschnitt 74 außen mit radialem Abstand, das heißt mit rechtwinkelig zur Hochachse 65 gemessenem Abstand, in Höhenrichtung überlappt. Der Überlappungsbereich 75 ist in Fig. 11 angedeutet. In diesem Überlappungsbereich liegt folglich ein sich in Höhenrichtung erstreckender Zwischenraum 76 zwischen dem Band 73 und dem besagten anschließenden Wandabschnitt 74 vor, der im vorliegenden Fall die Verankerungsvertiefung 68 bildet. Er erstreckt sich ringsum über den gesamten Umfang der seitlichen Begrenzungswand 35, so daß sich eine ebenfalls ringsumlaufende Einstecköffnung 72 ergibt. Diese Einstecköffnung 72 liegt radial außerhalb der oberen Abschlußkante 77 des besagten anschließenden Wandabschnittes 74, welche die eigentliche Schulter 58 bildet. Den Zusammenhalt zwischen dem Band 73 und dem sich anschließenden Wandabschnitt 74 gewahrleistet eine Mehrzahl von den Zwischenraum 76 überbrückenden Verbindungsstegen 78, die beidseits einstückig angeformt sind. Diese sind über die Länge des Zwischenraumes 76 mit Abstand zueinander verteilt angeordnet, so daß die Verankerungsvertiefung 68 in einzelne aufeinanderfolgende Vertiefungsabschnitte 82 unterteilt wird.

Die Verbindungsstege 78 können nach unten über das Band 73 hinausgeführt werden, wobei sie in diesem Bereich weiterhin integral außen mit der seitlichen Begrenzungswand 35 verbunden sind und dem Behälter eine bessere Steifigkeit verleihen können.

Um die Zusatzteile 66, 67 befestigen zu können, ist an diesen jeweils eine Zungenanordnung 83 vorgesehen. Sie ist so auf die Gestalt der Verankerungsvertiefung 68 abgestimmt, daß sie sich über die Einstecköffnung 72 gemäß Pfeil 81 von oben her in die Verankerungsvertiefung 68 einstecken läßt. Vorzugsweise verrastet die Zungenanordnung 83 im eingesteckten Zustand. Sie verfügt beim Ausführungsbeispiel am untenliegenden freien Ende über eine oder mehrere nach außen ragende Rastnasen 84, die im eingesteckten Zustand den freiliegenden unteren Rand 85 des umlaufenden Bandes 73 insbesondere lösbar verrastend hintergreifen. Die Einstecktiefe wird zweckmäßigerweise durch eine Anschlagpartie 86 begrenzt, die zweckmäßigerweise von einem Funktionselement des betreffenden Zusatzteils 66, 67 gebildet ist.

Die Zungenanordnung 83 kann sich über mehrere Vertiefungsabschnitte 82 hinweg erstrecken. In diesem Falle ist sie durch einen oder mehrere Schlitze 87 unterteilt (Fig. 15), in die die Verbindungsstege 78 eingreifen können.

Bei dem beispielsgemäßen Zusatzteil 66 handelt es sich um ein Beschriftungsschild. Es verfügt über ein Funktionselement 86, an dem eine Beschriftungsfläche 89 vorgesehen ist und das z.B. plattenförmig gestaltet ist. Im montierten Zustand befindet es sich unterhalb der oberen Abschlußkante der seitlichen Begrenzungswand 35 innerhalb der Aufbewahrungskammer 28, so daß es nicht störend vorsteht.

Das weitere beispielsgemäße Zusatzteil 67 ist ein Verschlußdeckel. Ein ebenfalls einstückig mit der Zungenanordnung 83 verbundenes Funktionselement 86 ist ein Abdeckteil 88, das im verankerten Zustand die Aufbewahrungskammer 28 oben abdeckt und dabei zweckmäßigerweise auf der Schulter 58 aufliegt. In bevorzugter Ausgestaltung ist der Verbindungsbereich 92 zwischen dem Abdeckteil 88 und der Zungenanordnung 83 als Schwenkbereich ausgebildet, der sich beispielsweise durch einen filmartig dünnen Materialbereich auszeichnet, so daß sich das Abdeckteil 88 gemäß Doppelpfeilen 93 hochschwenken läßt, um den Zugang zur Aufbewahrungskammer 28 freizugeben. Die obere Abschlußkante der seitlichen Begrenzungswand 35 kann dabei an geeigneter Stelle über eine Aussparung 94 verfügen, in die mit einem Finger hineingegriffen werden kann, um das Abdeckteil 88 anzuheben. Bevorzugt befindet sich die Aussparung 94 gegenüberliegend demjenigen Abschnitt der Verankerungsvertiefung 68, in dem die Zungenanordnung 83 verankert ist.

Der oben erwähnte Zwischenraum 76 ist bei dem beispielsgemäßen Aufnahmebehälter 5 auch nach unten hin offen. Dies gestattet es, den Aufnahmebehälter 5 in hakenartige Halteelemente 56 einzuhängen, die z.B. an der Profilleiste 52 vorgesehen sind (Fig. 10).

Gemäß Figur 11 enden die Verbindungsstege 78 oben bündig mit der Schulter 58. Ihr oberes Ende kann aber auch mit Abstand unterhalb der Schulter 58 liegen. Dies insbesondere dann, wenn ein Zusatzteil 66, 67 anbringbar ist. So könnte im Falle des Abdeckteils 88 (Fig. 17) dessen umlaufender Rand in der herabgeschwenkten Schließstellung in die dann vorliegende ununterbrochene Vertiefung eintauchen und dort zum Beispiel kraft- und/oder formschlüssig lösbar fixiert sein.

Um zu erreichen, daß die auf dem Tablar 3 abgestellten Aufnahmebehälter 5 sicher fixiert sind, kann das Tablar 3 Durchbrechungen für die einzelnen Aufnahmebehälter 5 aufweisen, in die die abgestellten Aufnahmebehälter 5 zumindest teilweise von oben her eintauchen. Indem vorzugsweise der Querschnitt der Durchbrechungen geringer gewählt wird als der maximale Querschnitt der Aufnahmebehälter 5, werden letztere an einem Hindurchfallen durch die Durchbrechungen gehindert und vom Tablar 3 bei Erreichen einer gewissen Einstecktiefe automatisch gehalten und seitlich stabilisiert. Dies läßt sich einfach verwirklichen, wenn sich die Aufnahmebehälter wie beim Ausführungsbeispiel nach oben zur Bestückungs- und Entnahmeöffnung hin verbreitern.

## Patentansprüche

1. Aufnahmebehälter, geeignet zur Verwendung als Bestandteil eines Einsatzsystems für zur Aufbewahrung von Gegenständen dienende Behälter (2), mit einem Boden (36) und mit einer ausgehend von dem Boden (36) hochragenden seitlichen Begrenzungswand (35), die am oberen Rand eine Bestückungs- und Entnahmeöffnung (37) umgrenzt, wobei die seitliche Begrenzungswand (35) im Bereich des oberen Randes innen derart abgestuft ist, daß eine dem Boden (36) des Aufnahmebehälters (5) abgewandte Schulter (58) vorliegt und wobei an der Schulter (58) mindestens eine zu einer Verankerungsvertiefung (68) gehörende Einstecköffnung (72) für wenigstens ein Zusatzteil (66, 67) vorgesehen ist, dadurch gekennzeichnet, daß die Schulter (58) eine ringsumlaufende Schulter ist, und daß der der Bestückungs- und Entnahmeöffnung (37) zugeordnete Endabschnitt (62) der seitlichen Begrenzungswand (35) von einem umlaufenden Band (73) gebildet ist, das den sich anschließenden Wandabschnitt (74) der seitlichen Begrenzungswand (35) mit radialem Abstand außen in Höhenrichtung (65) überlappt, wobei in dem sich ergebenden Zwischenraum (76) den Zusammenhalt der Wandabschnitte (62, 74) gewährleistende und mit Abstand zueinander angeordnete Verbindungsstege (78) vorgesehen sind und wobei die obere Abschlußkante (77) des besagten sich anschließenden Wandabschnittes (74) die umlaufende Schulter (58) und der Zwischenraum (76) die mindestens eine Verankerungsvertiefung (68) bilden.

2. Aufnahmebehälter nach Anspruch 1, dadurch gekennzeichnet, daß das Zusatzteil ein Beschriftungsschild (66) oder ein insbesondere schwenkbeweglicher Verschlußdeckel (67) ist.

3. Aufnahmebehälter nach Anspruch 1 oder 2, dadurch gekennzeichnet, daß an dem Zusatzteil (66, 67) eine Zungenanordnung (83) vorgesehen ist, die zur Befestigung am Aufnahmebehälter (5) in die Verankerungsvertiefung (68) insbesondere verrastend einsteckbar ist.

4. Aufnahmebehälter nach einem der Ansprüche 1 bis 3, dadurch gekennzeichnet, daß er sich zum Boden (36) hin verjüngt, wobei sein Grundriß im Bereich des Bodens (36) derart ausgebildet ist, daß sich zwei übereinander angeordnete Aufnahmebehälter (63, 64) in einer ersten Relativposition vertikal ineinander eingreifend stapeln lassen, während in einer um die Hochachse (65) gegeneinander verdrehten zweiten Relativposition der obere Aufnahmebehälter (64) bodenseitig auf gegenüberliegenden Schulterabschnitten (58') des unteren Aufnahmebehälters (63) abstellbar ist.

5. Aufnahmebehälter nach Anspruch 4, dadurch gekennzeichnet, daß er einen rechteckigen Grundriß mit unterschiedlichen Seitenlängen aufweist, wobei die Seitenlänge der Längsseite (35'') im Bereich des Bodens (36) in etwa dem Abstand der sich in Richtung der Schmalseiten (35') gegenüberliegenden Schulterabschnitte (58') entspricht.

6. Aufnahmebehälter nach einem der Ansprüche 1 bis 5, dadurch gekennzeichnet, daß er Bestandteil eines in das Unterteil (7) eines zur Aufbewahrung von Gegenständen dienenden Behälters (2) einlegbaren Einsatzes (1) ist, der sich zumindest aus einem mit wenigstens einem Traggriff (26) versehenen Tablar (3) und einer abnehmbar nebeneinander auf dem Tablar (3) abgestellten Mehrfachanordnung von Aufnahmebehältern (5) zusammensetzt.

7. Aufnahmebehälter nach Anspruch 6, dadurch gekennzeichnet, daß unterschiedlich große Grundflächen aufweisende Aufnahmebehälter (5) vorhanden sind.

8. Aufnahmebehälter nach Anspruch 7, dadurch gekennzeichnet, daß die unterschiedlich große Grundflächen aufweisenden Aufnahmebehälter (5) sich in ihren Längen- und/oder Breitenabmessungen um ein ganzzahliges Vielfaches voneinander unterscheiden.

9. Aufnahmebehälter nach einem der Ansprüch 6 bis 8, dadurch gekennzeichnet, daß das Tablar (3) eine vorzugsweise rechteckförmigen Grundriß besitzende Nutzstellfläche (25) aufweist, die vollständig durch die Mehrfachanordnung von Aufnahmebehältern (5) belegt ist.

10. Aufnahmebehälter nach einem der Ansprüche 6 bis 9, dadurch gekennzeichnet, daß das Tablar (3) einen umlaufenden hochragenden Begrenzungsrand (24) aufweist, dessen Höhe zweckmäßigerweise mindestens der Höhe der zugeordneten Aufnahmebehälter (5) entspricht.

11. Aufnahmebehälter nach einem der Ansprüche 6 bis 10, dadurch gekennzeichnet, daß das Tablar (3) an wenigstens zwei sich gegenüberliegenden Seitenrändern über jeweils einen hochragenden Traggriff (26) verfügt.

12. Aufnahmebehälter nach einem der Ansprüche 6 bis 11, dadurch gekennzeichnet, daß an dem mindestens einen Traggriff (26) Fixiervertiefungen (48) vorgesehen sind, in die an einem die Zugriffsöffnung verschließenden Behälterdeckel (14) des Behälters (2) vorgesehene Fixiernasen (47) eingreifen können.

13. Aufnahmebehälter nach einem der Ansprüche 6 bis 12, dadurch gekennzeichnet, daß an wenigstens einem Seitenrand des Tablars (3) eine Hakenanordnung (43) vorgesehen ist, mit der sich ein aus dem zugeordneten Behälter (2) entnommenes Tablar (3) am Rand der seitlichen Begrenzungswand (12) des Unterteils (7) einhängen läßt.

14. Aufnahmebehälter nach einem der Ansprüche 6 bis 13, dadurch gekennzeichnet, daß mehrere Einsätze (1) mit gleicher Grundfläche, jedoch unterschiedlicher Höhe vorhanden sind.

15. Aufnahmebehälter nach einem der Ansprüche 6 bis 14, dadurch gekennzeichnet, daß mehrere in einem Unterteil (7) geeigneter Höhe aufeinanderstapelbare Einsätze (1) vorhanden sind.

16. Aufnahmebehälter nach Anspruch 15, dadurch gekennzeichnet, daß unmittelbar aufeinandergestapelte Einsätze (1) insbesondere mit ihren Traggriffen (26) formschlüssig in Höhenrichtung (65) ineinandergreifen.

17. Aufnahmebehälter nach einem der Ansprüche 6 bis 16, dadurch gekennzeichnet, daß der oberste in einem Behälter (2) untergebrachte Einsatz (1) von einer z.B. aus Schaumstoff bestehenden und an dem Behälterdeckel (14) befestigten Weichmaterialschicht (46) unter Kontakt abgedeckt wird.

18. Aufnahmebehälter nach einem der Ansprüche 6 bis 17, dadurch gekennzeichnet, daß an dem Tablar (3) eine insbesondere plattenförmige Schwenkabdeckung (42) angebracht ist, die hochschwenkbar über der auf dem Tablar abgestellten Mehrfachanordnung von Aufnahmebehältern (5) liegt.

19. Aufnahmebehälter nach einem der Ansprüche 6 bis 18, gekennzeichnet durch eine an der Innenseite am Randbereich einer seitlichen Begrenzungswand (12) des Behälters (2) angeordnete Profilleiste (52), die mindestens eine Längsnut (55) zum Einhängen von hakenartigen Halteelementen (56) aufweist.

20. Einsatzsystem nach einem der Ansprüche 6 bis 19, dadurch gekennzeichnet, daß das Tablar (3) eine Mehrzahl von Durchbrechungen aufweist, in die die auf dem Tablar (3) abgestellten Aufnahmebehälter (5) von oben her zumindest teilweise eintauchen.

## Claims

1. Storage container, suitable for use as part of an insert system for containers (2) used for the storage of objects, with a base (36) and with a side outer wall (35) extending upwards from the base (36) and bordering at its upper edge an insertion and removal opening (37), wherein the side outer wall (35) is stepped inside in the area of the upper edge in such a way as to create a shoulder (58) facing away from the base (36) of the storage container (5), and wherein one or more insert openings (72) belonging to an anchorage recess (68) are provided for one or more additional parts (66, 67), characterized in that the shoulder (58) is an all-round shoulder, and that the end section (62) of the side outer wall (35) assigned to the insertion and removal opening (37) is formed by an all-round strip which in the vertical direction (65) overlaps the outside of the adjoining wall section (74) of the side outer wall (35) with radial clearance wherein, provided in the resultant intermediate spaces, (76) are connecting webs (78) which ensure the holding-together of the wall sections (62, 74) and are spaced apart, and wherein the upper rim (77) of the said adjoining wall section (74) forms the all-round shoulder (58) and the intermediate space (76) forms the one or more anchorage recesses (68).

2. Storage container according to claim 1, characterized in that the additional part is a marking plate (66) or a lid (67), in particular hinged.

3. Storage container according to claim 1 or 2, characterized in that a tongue arrangement (83) is provided on the additional part (66, 67) and may be inserted in the anchorage recess (68), in particular engaging, for fastening to the storage container (5).

4. Storage container according to any of claims 1 to 3, characterized in that it narrows towards the base (36), with its outline in the area of the base (36) being so designed that two storage containers (63, 64) arranged on top of one another may be stacked, engaging vertically in one another, in a first relative position, while in a second relative position rotated against one another around the vertical axis (65), the base of the upper storage container (64) may be placed on opposite shoulder sections (58') of the lower storage container (63).

5. Storage container according to claim 4, characterized in that it has a rectangular outline with sides of different length, wherein the length of the long side (35'') in the area of the base (36) corresponds roughly to the distance between the opposite shoulder sections (58') in the direction of the narrow sides (35').

6. Storage container according to any of claims 1 to 5, characterized in that it is part of an insert which may be inserted in the bottom section (7) of a container (2) used for the storage of objects, and is comprised at least of a tray (3) provided with a carrying handle (26) and a removable multiple arrangement of storage containers (5) placed next to one another on the tray (3).

7. Storage container according to claim 6, characterized in that there are storage containers (5) with base areas of differing size.

8. Storage container according to claim 7, characterized in that the storage containers (5) with base areas of differing size have length and/or width measurements which vary from one another by a whole figure multiple.

9. Storage container according to any of claims 6 to 8, characterized in that the tray (3) has a useful surface area with a preferably rectangular outline and which is completely occupied by the multiple arrangement of storage containers (5) .

10. Storage container according to any of claims 6 to 9, characterized in that the tray (3) has an all-round rim extending upwards, with a height corresponding expediently to at least the height of the assigned storage container (5).

11. Storage container according to any of claims 6 to 10, characterized in that the tray (3) has a carrying handle (26) extending upwards at each of at least two opposite side edges.

12. Storage container according to any of claims 6 to 11, characterized in that the carrying handle (26) or handles are provided with fastening recesses (48), in which may engage locating lugs (47) provided on a container lid (14) of the container (2) for closing the access opening.

13. Storage container according to any of claims 6 to 12, characterized in that a hook arrangement (43) is provided on one or more side edges of the tray (3), by means of which a tray (3) removed from the assigned container (2) may hang at the edge of the side outer wall (12) of the bottom section (7).

14. Storage container according to any of claims 6 to 13, characterized in that there are several inserts (1) with the same base area but of varying height.

15. Storage container according to any of claims 6 to 14, characterized in that there are several inserts which may be stacked on top of one another in a bottom section (7) of suitable height.

16. Storage container according to claim 15, characterized in that inserts (1) stacked directly on top of one another engage positively in one another in the vertical direction (65), in particular by their carrying handles (26).

17. Storage container according to any of claims 6 to 16, characterized in that the topmost insert (1) accommodated in a container (2) is covered under contact by a layer of flexible material made e.g. of plastic and fastened to the container lid (14).

18. Storage container according to any of claims 6 to 17, characterized in that there is attached to the tray (3) a hinged cover (42), in particular plate-shaped, which can be hinged up above the multiple arrangement of storage containers (5) over which it lies.

19. Storage container according to any of claims 6 to 18, characterized by a profile strip (52), mounted on the inside on the outer section of a side outer wall (12) of the container (2), which has one or more longitudinal slots (55) for the hanging of hook-like holding elements (56).

20. Storage container according to any of claims 6 to 19, characterized in that the tray (3) has a number of holes in which the storage containers (5) placed on the tray (3) engage at least partially from above.

## Revendications

1. Conteneur, destiné à être utilisé pour faire partie intégrante d'un système d'insert pour des récipients (2) servant à ranger des objets, comportant un fond (36) et une paroi de délimitation (35) latérale se dressant vers le haut à partir du fond (36), laquelle entoure, sur le bord supérieur, une ouverture de chargement et d'enlèvement (37), la paroi de délimitation (35) latérale étant étagée à l'intérieur, dans la zone du bord supérieur, de manière à former un épaulement (58), tourné à l'opposé du fond (36) du conteneur (5) et au moins une ouverture d'introduction (72), faisant partie d'un creux d'ancrage (68), étant prévue pour au moins un élément supplémentaire (66, 67), caractérisé en ce que l'épaulement (58) est un épaulement annulaire s'étendant sur tout le pourtour, et en ce que la portion d'extrémité (62), associée à l'ouverture de chargement et de prélèvement (37), de la paroi de délimitation (35) latérale, est formée par une bande (73) périphérique, qui recouvre la portion de paroi (74) de la paroi de délimitation (35) latérale s'y rattachant, avec une distance radiale à l'extérieur, dans la direction de la hauteur (65), des nervures de liaison (78), garantissant le maintien entre elles des portions de paroi (62, 74) et disposées espacées les unes des autres, étant prévues dans l'espace intermédiaire (76) en résultant, et le bord de fermeture (77) supérieur de ladite portion de paroi (74) s'y raccordant, l'épaulement (58) périphérique et l'espace intermédiaire (76) formant le creux d'ancrage (68) au nombre d'au moins un.

2. Conteneur selon la revendication 1, caractérisé en ce que l'élément supplémentaire est une plaque d'inscription (66) ou un couvercle de fermeture (67), en particulier pivotant.

3. Conteneur selon la revendication 1 ou 2, caractérisé en ce qu'il est prévu sur l'élément supplémentaire (66, 67) un dispositif à languette (83), qui peut être enfiché, en particulier en s'accrochant dans le creux d'ancrage (68), pour la fixation sur le conteneur (5).

4. Conteneur selon l'une des revendications 1 à 3, caractérisé en ce qu'il se rétrécit vers le fond (36), son contour sur un plan horizontal étant tel, dans la zone du fond (36), que deux conteneurs (63, 64) superposés peuvent être empilés, de manière à s'engager verticalement l'un dans l'autre, dans une première position relative, tandis que dans une deuxième position relative, obtenue par rotation autour de l'axe vertical (65), le conteneur (64) peut être posé côté fond sur des portions d'épaulement (58') se faisant face du conteneur (63) inférieur.

5. Conteneur selon la revendication 4, caractérisé en ce qu'il présente un contour rectangulaire avec des longueurs de côté différentes, la longueur du côté longitudinal (35'') correspondant, dans la zone du fond (36), à peu près à la distance des portions d'épaulement (58') se faisant face dans la direction des petits côtés (35').

6. Conteneur selon l'une des revendications 1 à 5, caractérisé en ce qu'il fait partie intégrante d'un insert à placer dans la partie inférieure (7) d'un récipient (2) servant à ranger des objets, lequel insert se compose d'au moins un plateau (3) pourvu d'au moins une poignée (26) et d'un ensemble de plusieurs conteneurs (5) amovibles, juxtaposés sur le plateau (3).

7. Conteneur selon la revendication 6, caractérisé en ce que sont prévus des conteneurs (5) présentant des surfaces de base de dimensions différentes.

8. Conteneur selon la revendication 7, caractérisé en ce que les conteneurs (5), présentant des surfaces de base de dimensions différentes, diffèrent l'un de l'autre, dans les dimensions de leur longueur et/ou de leur largeur par un multiple entier.

9. Conteneur selon l'une des revendications 6 à 8, caractérisé en ce que le plateau (3) présente une surface de rangement utile (25), possédant un contour rectangulaire, qui est totalement occupée par l'ensemble de plusieurs conteneurs (5).

10. Conteneur selon l'une des revendications 6 à 9, caractérisé en ce que le plateau (3) présente un bord de délimitation (24) périphérique, dirigé vers le haut, dont la hauteur correspond au moins avantageusement à la hauteur des conteneurs (5) correspondants.

11. Conteneur selon l'une des revendications 6 à 10 , caractérisé en ce que le plateau (3) dispose d'une poignée (26) dirigée vers le haut, sur au moins deux bords latéraux se faisant face.

12. Conteneur selon l'une des revendications 6 à 11, caractérisé en ce que sur la poignée (26) au nombre d'au moins une sont prévus des creux de fixation (48), dans lesquels peuvent s'engager des ergots de fixation (47), prévus sur un couvercle (14) du récipient (2), fermant l'ouverture d'accès.

13. Conteneur selon l'une des revendications 6 à 12, caractérisé en ce que sur au moins un bord latéral du plateau (3), est prévu un dispositif à crochet (43), avec lequel un plateau (3), enlevé du récipient (2) correspondant, peut être accroché sur le bord de la paroi de délimitation (12) latérale de la partie inférieure (7).

14. Conteneur selon l'une des revendications 6 à 13, caractérisé en ce que sont prévus plusieurs inserts (1) de même surface de base, mais de hauteurs différentes.

15. Conteneur selon l'une des revendications 6 à 14, caractérisé en ce que sont prévus plusieurs inserts (1) empilables les uns sur les autres dans une partie inférieure (7) de hauteur appropriée.

16. Conteneur selon la revendication 15, caractérisé en ce que des inserts (1) directement empilés les uns sur les autres, s'engagent les uns dans les autres dans le sens de la hauteur (65), par concordance de forme, en particulier avec leurs poignées (26).

17. Conteneur selon l'une des revendications 6 à 16, caractérisé en ce que l'insert (1), placé le plus haut dans un récipient (2), est recouvert par contact, par une couche de matériau souple (46), par exemple en mousse, et fixée sur le couvercle (14) du récipient.

18. Conteneur selon l'une des revendications 6 à 17, caractérisé en ce qu'une couverture pivotante (42), en particulier en forme de plaque, est placée sur le plateau (3), laquelle couverture peut pivoter vers le haut au-dessus de l'ensemble de plusieurs conteneurs (5), rangés sur le plateau.

19. Conteneur selon l'une des revendications 6 à 18, caractérisé par une baguette profilée (52), placée sur le côté intérieur, sur la zone de bordure d'une paroi de délimitation (12) latérale du récipient (2), qui présente au moins une rainure longitudinale (55) destinée à l'accrochage d'éléments de maintien (56) du type de crochets.

20. Système d'insert selon l'une des revendications 6 à 19, caractérisé en ce que le plateau (3) présente une pluralité d'ajours, dans lesquels les conteneurs (5) rangés sur le plateau (3) pénètrent au moins partiellement à partir du haut.
